# EUROPÄISCHE PATENTSCHRIFT

(11) **EP 0 776 425 B1**
(45) Veröffentlichungstag und Bekanntmachung des Hinweises auf die Patenterteilung: **04.11.1998**
(21) Anmeldenummer: 94925434.6
(22) Anmeldetag: 05.08.1994
(51) Int. Cl.: F04B 15/02

(54) **ANORDNUNG ZUM ÖFFNEN UND SCHLIESSEN EINER VERSCHLUSSKLAPPE**
DEVICE FOR OPENING AND CLOSING A VALVE
DISPOSITIF POUR L'OUVERTURE ET LA FERMETURE D'UN CLAPET

(30) Priorität: 13.08.1993 DE 4327177
(43) Veröffentlichungstag der Anmeldung: 04.06.1997
(73) Patentinhaber: PUTZMEISTER Aktiengesellschaft, 72631 Aichtal (DE)
(72) Erfinder: BENCKERT, Hartmut, D-70794 Filderstadt (DE); HURR, Hellmut, D-72760 Reutlingen (DE); BÄUMEN, Paul, D-71069 Sindelfingen (DE)
(74) Vertreter: Wolf, Eckhard, Dr.-Ing.
(86) Internationale Anmeldenummer: EP9402603
(87) Internationale Veröffentlichungsnummer: WO9505538

(56) Entgegenhaltungen:
- DE-A- 3 538 404
- US-A- 2 600 499

## Beschreibung

Die Erfindung betrifft eine Anordnung zum Öffnen und Schließen einer an einer bodenseitigen Reinigungsöffnung eines Behälters, insbesondere eines Materialaufgabebehälters für Dickstoffpumpen, angeordneten Verschlußklappe.

Bei einer bekannten Anordnung dieser Art ist die Verschlußklappe an einem behälterfesten Drehgelenk angeordnet und kann zum Entleeren und Reinigen des Aufgabebehälters einer Betonpumpe durch Verschwenken von Hand geöffnet und geschlossen werden. Vor allem beim Öffnungsvorgang treten durch an der Verschlußklappe anhaftendes Fördergut erhöhte Reibwiderstände auf, welche die manuelle Bedienung der Verschlußklappe erschweren.

Um die Betätigung zu erleichtern, könnte zwar eine hydraulische Vorrichtung zum Öffnen und Schließen der Verschlußklappe vorgesehen werden. Dabei ist jedoch zu berücksichtigen, daß bei solchen Vorrichtungen eine Körperverletzung einer Bedienungsperson durch entsprechende Sicherheitsmaßnahmen verhindert werden muß. Dies macht in der Regel zusätzliche, mit einem erhöhten baulichen Aufwand verbundene Installationen erforderlich.

Ausgehend hiervon liegt der Erfindung die Aufgabe zugrunde, eine einfache Anordnung der eingangs angegebenen Art zu schaffen, mit der eine Verschlußklappe an einem Behälter, wie beispielsweise einem Materialaufgabebehälter einer Dickstoffpumpe, von einer Bedienungsperson mit geringem Arbeitsaufwand und ohne Verletzungsgefahr geöffnet und geschlossen werden kann.

Zur Lösung dieser Aufgabe wird gemäß der Erfindung die im Anspruch 1 angegebene Merkmalskombination vorgeschlagen. Weitere vorteilhafte Ausgestaltungen und Weiterbildungen der Erfindung ergeben sich aus den abhängigen Ansprüchen.

Die Erfindung geht von dem Gedanken aus, daß beim hydraulischen Öffnen der Verschlußklappe eine Verletzungsgefahr weitgehend ausgeschlossen ist und daß umgekehrt beim Schließen der Verschlußklappe, wenn der Behälter leer und gereinigt ist, das Schließen von Hand keinen besonderen Kraftaufwand erfordert. Dementsprechend wird gemäß der Erfindung eine mit der Verschlußklappe gekoppelte, zwischen einer Ausgangs- und einer Endstellung bewegbare hydraulische Antriebseinheit zum Verstellen der Verschlußklappe zwischen einer die Reinigungsöffnung abdichtenden Schließstellung und einer die Reinigungsöffnung zumindest teilweise freigebenden Auslaßstellung vorgeschlagen, wobei die Verschlußklappe durch Betätigung eines die Druckölzufuhr zur hydraulischen Antriebseinheit steuernden hydraulischen Stellglieds in ihre Auslaßstellung verstellbar ist, und mittels eines mechanischen Stellorgans unter gleichzeitiger Rückstellung der hydraulischen Antriebseinheit in ihre Ausgangsstellung handbetätigt in ihre Schließstellung zurückstellbar ist.

Gemäß einer bevorzugten Ausgestaltung der Erfindung weist die hydraulische Antriebseinheit einen in einem einfach wirkenden, bodenseitig mit Drucköl beaufschlagbaren und stangenseitig mit einem Öltank oder mit der Atmosphäre verbundenen Hydraulikzylinder verschiebbaren Antriebskolben auf.

Der Vorschub des Antriebskolbens kann bei einem behälterfest angeordneten Hydraulikzylinder über ein mit der Kolbenstange verbundenes Gestänge in eine Schwenkbewegung der Verschlußklappe umgesetzt werden. Alternativ dazu kann der Antriebskolben über einen an der Kolbenstange angelenkten Schwinghebel mit der Verschlußklappe gekoppelt werden, wobei der Hydraulikylinder in diesem Fall um eine zur Achse der Reinigungsöffnung parallele Achse am Behälter schwenkbar angeordnet ist.

Zum manuellen Verschließen der Verschlußklappe kann das mechanische Stellorgan als starr mit der Kolbenstange oder mit dem Verschlußdeckel verbundener Handgriff oder Handhebel ausgebildet sein.

Die Hydraulikzufuhr zum Hydraulikzylinder wird vorteilhafterweise durch ein als 3/2-Wegeventil ausgebildetes Steuerventil gesteuert, wobei die Bodenseite des Hydraulikzylinders in einer vorzugsweise handbetätigten Schaltstellung des Wegeventils mit der Druckölzufuhr und in einer federzentrierten Ruhestellung des Wegeventils mit dem Öltank verbunden. Dadurch werden Fehlbedienungen der hydraulischen Antriebseinheit weitgehend ausgeschlossen. Gleichzeitig wird sichergestellt, daß der Bodenraum des Antriebszylinders bei Betätigung des mechanischen Stellorgans ohne weitere Maßnahmen vom Drucköl entleerbar und der Hydraulikkolben in seine Ausgangsstellung zurückstellbar ist.

Zum dosierten Ablassen des im Behälter vorhandenen Förderguts kann die Öffnungsgeschwindigkeit der Verschlußklappe durch ein die Druckölzufuhr zur hydraulischen Antriebseinheit beeinflussendes, vorzugsweise als regelbares Drosselventil ausgebildetes Stromventil gesteuert werden.

Zum Begrenzen der Schließbewegung und flüssigkeitsdichten Abdichten der Reinigungsöffnung wird der Verschlußdeckel vorteilhafterweise durch eine Auflaufschräge eines am Behälterboden angeordneten Anschlagstücks in seiner Schließstellung gegen einen Dichtungsring angepreßt.

Im folgenden wird die Erfindung anhand der in der Zeichnung in schematischer Weise dargestellten Ausführungsbeispiele näher erläutert. Es zeigen
- Fig. 1 und 2: eine Anordnung zum Schließen einer Reinigungsöffnung eines Behälters bei offener und geschlossener Verschlußklappe in teilweise schaubildlicher Darstellung.
- Fig. 3: eine Untenansicht einer weiteren Variante einer Verschlußanordnung in geschlossener (durchgezogene Linien) und geöffneter (gestrichelte Linien) Stellung.

Die in der Zeichnung dargestellten Verschlußanordnungen bestehen im wesentlichen aus einer an einer bodenseitigen Reinigungsöffnung 10 eines Behälters 12 einer Dickstoffpumpe 14 angeordneten Verschlußklappe 16, die mit einer hydraulischen Antriebseinheit 20 gekoppelt ist, wobei die Verschlußklappe nach Auslösen eines hydraulischen Stellglieds 22 hydraulisch geöffnet und durch Betätigung eines als Handhebel 23 ausgebildeten mechanischen Stellorgans wieder flüssigkeitsdicht verschlossen werden kann.

Die hydraulische Antriebseinheit 20 weist einen in einem einfach wirkenden Hydraulikzylinder 24 verschiebbaren Antriebskolben 26 auf, der beim Ausführungsbeispiel nach Fig. 1 und 2 über seine Kolbenstange 28 und ein aus zwei über Drehgelenke 30,34 mit der Kolbenstange 28 und miteinander verbundenen Koppelgliedern 32,36 bestehendes Gestänge 18 mit der Verschlußklappe 16 gekoppelt ist, die ihrerseits um eine zur Achse 58 der Reinigungsöffnung 10 parallele Achse außenseitig am Behälterboden schwenkbar angeordnet ist.

Während des Betriebs der Dickstoffpumpe 14 wird die Reinigungsöffnung 10 durch die in ihrer Schließstellung befindliche Verschlußklappe 16 flüssigkeitsdicht verschlossen. Zum Fördern des in den Behälter 12 aufgegebenen Förderguts besitzt die Dickstoffpumpe 14 zwei Förderzylinder 38,40, deren stirnseitige Öffnungen in den Behälter 12 münden und während des Druckhubs abwechselnd über ein Schwenkrohr 42 mit einer Förderleitung 44 verbunden sind.

Zum Entleeren des Restmaterials im Behälter 12 wird die Verschlußklappe 16 hydraulisch geöffnet (Fig. 1). Dazu wird das zwischen dem Bodenanschluß des Hydraulikzylinders 24 und der Druckseite einer Pumpe 46 angeordnete, aus einem 3/2-Wegeventil 48 und einem dem Wegeventil 48 vorgeschalteten regelbaren Drosselventil 50 bestehende hydraulische Stellglied 22 betätigt. Das mittels Auslöseorgan 52 handbetätigte Wegeventil 48 verbindet in seiner Schaltstellung a die Bodenseite des Hydraulikzylinders 24 mit der Druckölzufuhr, wodurch der Kolben 26 unter Verschwenken der Verschlußklappe 16 in ihre die Reinigungsöffnung 10 freigebende Auslaßstellung verschoben wird. Die Stangenseite des Hydraulikzylinders 24 ist dabei entweder, wie dargestellt, mit einem Öltank 51 verbunden oder aber direkt gegen die Atmosphäre entlastet. Zur Dosierung des Ausflusses des Förderguts aus der Reinigungsöffnung 10 läßt sich die Vorlaufgeschwindigkeit durch eine geregelte Drosselung der Druckölzufuhr über das Drosselventil 50 steuern.

Beim Loslassen des Auslöseorgans 52 schaltet das Wegeventil 48 in seine federzentrierte Ruhestellung b zurück, in der es die Bodenseite des Hydraulikzylinders 24 mit dem Öltank 51 verbindet (Fig. 2). In dieser Stellung kann die Verschlußklappe 16 nach dem Entleeren des Behälters 12 mittels des starr an der Kolbenstange 28 angeordneten Handhebels 23 in ihre Schließstellung zurückgeschwenkt werden. Dazu wird der Handhebel 23 in Richtung des Pfeils 54 unter gleichzeitiger Rückstellung des Kolbens 26 in seine Ausgangsstellung gedrückt, wobei das Drucköl von der Bodenseite auf die Stangenseite des Hydraulikzylinders 24 oder in den Tank 51 zurückfließt.

Figur 3 zeigt ein abgewandeltes Ausführungsbeispiel einer Verschlußanordnung, bei dem gleiche Teile mit gleichen Bezugsziffern versehen sind. Bei dieser Variante ist der Hydraulikzylinder 24 um eine behälterfeste Achse 56 schwenkbar am Behälterboden angeordnet und die Kolbenstange über einen um die behälterfeste Achse 58 drehbaren Schwinghebel 64 mit dem Verschlußdeckel 16 verbunden, wobei die Schwenkachsen 56,58 und die Achse des Drehgelenks 30 parallel zur Achse der Reinigungsöffnung 10 angeordnet sind. Der Verschlußdeckel 16 kann mittels der hydraulischen Antriebseinheit 20 in der bereits beschriebenen Weise hydraulisch in seine Auslaßstellung ausgeschwenkt und mittels des starr mit dem Verschlußdeckel 16 verbunden Handhebels 23 gegen die Anschlagstücke 60 in seine Schließstellung zurückgeschwenkt werden. Dabei untergreift der Verschlußdeckel 16 eine an den Anschlagstücken 60 ausgebildete Auflaufschräge 61 und wird dadurch in seiner Schließstellung gegen einen die Reinigungsöffnung 10 flüssigkeitsdicht abdichtenden Dichtungsring gepreßt.

Erfindungsgemäße Verschlußanordnungen können neben dem vorstehend genannten Anwendungsgebiet auch an anderen Aufgabe- und Vorratsbehältern sowie an Vormischtrögen verwendet werden.

Zusammenfassend ist folgendes festzustellen: Die Erfindung betrifft eine Anordnung zum Öffnen und Schließen einer an einer bodenseitigen Reinigungsöffnung 10 eines Materialaufgabebehälters 12 einer Dickstoffpumpe 14 angeordneten Verschlußklappe 16. Die mit einer hydraulischen Antriebseinheit 20 gekoppelte Verschlußklappe 16 kann durch Betätigung eines Steuerventils 48 hydraulisch in ihre die Reinigungsöffnung 10 freigebende Auslaßstellung ausgeschwenkt werden. Das Zurückschwenken der Verschlußklappe 16 in ihre Schließstellung erfolgt handbetätigt mittels eines mechanischen Stellorgans 23 unter gleichzeitiger Rückstellung der hydraulischen Antriebseinheit 20 in ihre Ausgangsstellung.

## Patentansprüche

1. Anordnung zum Öffnen und Schließen einer an einer bodenseitigen Reinigungsöffnung (10) eines Behälters (12), insbesondere eines Materialaufgabebehälters für Dickstoffpumpen (14), angeordneten Verschlußklappe (16), **gekennzeichnet durch** eine mit der Verschlußklappe (16) gekoppelte, zwischen einer Ausgangs- und einer Endstellung bewegbare hydraulische Antriebseinheit (20) zum Verstellen der Verschlußklappe (16) zwischen einer die Reinigungsöffnung (10) abdichtenden Schließstellung und einer die Reinigungsöffnung (10) zumindest teilweise freigebenden Auslaßstellung, wobei die Verschlußklappe (16) durch Betätigung eines die Druckölzufuhr zur hydraulischen Antriebseinheit (20) steuernden hydraulischen Stellglieds (22) in ihre Auslaßstellung verstellbar ist, und mittels eines mechanischen Stellorgans (23) unter gleichzeitiger Rückstellung der hydraulischen Antriebseinheit (20) in ihre Ausgangsstellung handbetätigt in ihre Schließstellung zurückstellbar ist.

2. Anordnung nach Anspruch 1, **dadurch gekennzeichnet**, daß die hydraulische Antriebseinheit (20) einen in einem einfach wirkenden, bodenseitig mit Drucköl beaufschlagbaren und stangenseitig mit einem Öltank (51) oder mit der Atmosphäre verbundenen Hydraulikzylinder (24) verschiebbaren Antriebskolben (26) aufweist.

3. Anordnung nach Anspruch 2, **dadurch gekennzeichnet**, daß der Antriebskolben (26) über ein mit der Kolbenstange (28) verbundenes Gestänge (18) mit der Verschlußklappe (16) gekoppelt ist.

4. Anordnung nach Anspruch 2, **dadurch gekennzeichnet**, daß der Antriebskolben (26) über einen mit der Kolbenstange (28) angelenkten Schwinghebel (64) mit der Verschlußklappe (16) gekoppelt ist.

5. Anordnung nach Anspruch 4, **dadurch gekennzeichnet**, daß der Hydraulikzylinder (24) um eine zur Achse der Reinigungsöffnung parallele behälterfeste Achse (56) schwenkbar ist.

6. Anordnung nach einem der Ansprüche 1 bis 5, **dadurch gekennzeichnet**, daß die Verschlußklappe (16) um eine zur Achse der Reinigungsöffnung (10) parallele Achse (58) am Behälter (12) schwenkbar ist.

7. Anordnung nach einem der Ansprüche 1 bis 6, **dadurch gekennzeichnet**, daß das mechanische Stellorgan (23) als starr mit der Kolbenstange (28) oder mit dem Verschlußdeckel (16) verbundener Handgriff oder Handhebel ausgebildet ist.

8. Anordnung nach einem der Ansprüche 1 bis 6, **dadurch gekennzeichnet,** daß das hydraulische Stellglied (22) ein als 3/2-Wegeventil (48) ausgebildetes Steuerventil aufweist.

9. Anordnung nach Anspruch 8, **dadurch gekennzeichnet**, daß die Bodenseite des Hydraulikzylinders (24) in einer vorzugsweise handbetätigten Schaltstellung (a) des Wegeventils (48) mit der Druckölzufuhr und in einer federzentrierten Ruhestellung (b) des Wegeventils (48) mit dem Öltank (51) verbunden ist.

10. Anordnung nach einem der Ansprüche 1 bis 9, **dadurch gekennzeichnet**, daß das hydraulische Stellglied (22) ein die Druckölzufuhr zur hydraulischen Antriebseinheit (20) beeinflussenden, vorzugsweise als regelbares Drosselventil (50) ausgebildetes Stromventil aufweist.

11. Anordnung nach einem der Ansprüche 1 bis 10, **dadurch gekennzeichnet**, daß der Verschlußdeckel (16) durch eine Auflaufschräge (61) eines am Behälterboden angeordneten Anschlagstücks (60) in seiner Schließstellung gegen einen Dichtungsring anpreßbar ist.

## Claims

1. A device for opening and closing a closure cap (16) arranged on a bottom-side cleaning opening (10) of a container (12), in particular a material-feeding container for thick-matter pumps (14), characterized by a hydraulic drive unit (20), which is movable between an initial and an end position and is coupled with the closure cap (16), for adjusting the closure cap (16) between a closing position sealing off the cleaning opening (10) and an outlet position at least partially exposing the cleaning opening (10), whereby the closure cap (16) can be adjusted into its opened position by operating a hydraulic correcting element (22) controlling the pressure supply to the hydraulic drive unit (20), and can be returned manually into its closed position with a simultaneous return of the hydraulic drive unit (20) into its initial position by means of a mechanical control member (23).

2. The device according to Claim 1, characterized in that the hydraulic drive unit (20) has a drive piston (26), which can be moved in a one-way operating hydraulic cylinder, which can be loaded with pressure oil on the bottom side and is connected on the rod side to an oil tank (51) or to the atmosphere.

3. The device according to Claim 2, characterized in that the drive piston (26) is coupled to the closure cap (16) through a linkage (18) connected to the piston rod (28).

4. The device according to Claim 2, characterized in that the drive piston (26) is coupled to the closure cap (16) through a rocking lever (64) hinged to the piston rod (28).

5. The device according to Claim 4, characterized in that the hydraulic cylinder (24) is pivotal about a container-fixed axis (56), which is parallel to the axis of the cleaning opening.

6. The device according to one of the Claims 1 to 5, characterized in that the closure cap (16) is pivotal about an axis (58), which is parallel to the axis of the cleaning opening (10), on the container (12).

7. The device according to one of the Claims 1 to 6, characterized in that the mechanical control member (23) is designed as a handle or hand lever rigidly connected to the piston rod (28) or to the closure lid (16).

8. The device according to one of the Claims 1 to 6, characterized in that the hydraulic correcting element (22) has a control valve designed as a 3/2-directional valve (48).

9. The device according to Claim 8, characterized in that the bottom side of the hydraulic cylinder (24) is connected in a preferably manually operated switching position (a) of the directional value (48) to the pressure oil supply and in a spring-centered resting position (b) of the directional valve (48) to the oil tank (51).

10. The device according to one of the Claims 1 to 9, characterized in that the hydraulic correcting element (22) has a flow valve, which is preferably designed as a regulatable throttle valve (50) and influences the pressure oil supply to the hydraulic drive unit (20).

11. The device according to one of the Claims 1 to 10, characterized in that the closure lid (16) can be pressed in its closing position against a sealing ring through an abutting slope (61) of a stop piece (60) arranged on the bottom of the container.

## Revendications

1. Dispositif pour ouvrir et fermer un clapet (16) au niveau d'une ouverture de nettoyage (10), qui est situé dans le fond d'un réceptacle (12), notamment d'un réceptacle de retenue des matières pour pompes pour liquides épais (14), caractérisé par une unité de commande hydraulique (20) accouplée au clapet (16) et pouvant être déplacée entre une position de départ et une position finale, qui est destinée à déplacer le clapet (16) entre une position de fermeture fermant de façon étanche l'ouverture de nettoyage (10) et une position d'évacuation ouvrant au moins partiellement l'ouverture de nettoyage (10), sachant que le clapet (16) peut être déplacé dans sa position d'évacuation en actionnant un organe de réglage hydraulique (22) commandant l'alimentation en huile sous pression de l'unité de commande hydraulique (20), et peut être ramené manuellement dans sa position de fermeture au moyen d'un organe de réglage mécanique (23) en ramenant simultanément l'unité de commande hydraulique (20) dans sa position de départ.

2. Dispositif selon la revendication 1, caractérisé en ce que l'unité de commande hydraulique (20) présente un piston de commande (26) pouvant être déplacé dans un vérin hydraulique (24) à simple effet pouvant être sollicité au niveau du fond par de l'huile sous pression et communiquant au niveau de la tige avec un réservoir d'huile (51) ou avec l'atmosphère.

3. Dispositif selon la revendication 2, caractérisé en ce que le piston de commande (26) est accouplé au clapet (16) par le biais d'une tringle (18) reliée à la tige (28) du piston.

4. Dispositif selon la revendication 2, caractérisé en ce que le piston de commande (26) est accouplé au clapet (16) par le biais d'un levier oscillant (64) fixé de manière articulée à la tige (28) du piston.

5. Dispositif selon la revendication 4, caractérisé en ce que le vérin hydraulique (24) peut pivoter autour d'un axe (56) fixe sur le réceptacle et parallèle à l'axe de l'ouverture de nettoyage.

6. Dispositif selon l'une des revendications 1 à 5, caractérisé en ce que le clapet (16) peut pivoter autour d'un axe (58) situé sur le réceptacle (12) et parallèle à l'axe de l'ouverture de nettoyage (10).

7. Dispositif selon l'une des revendications 1 à 6, caractérisé en ce que l'organe de réglage mécanique (23) est réalisé en tant que levier à main ou poignée relié(e) fixement à la tige (28) du piston ou au clapet (16).

8. Dispositif selon l'une des revendications 1 à 6, caractérisé en ce que l'organe de réglage hydraulique (22) comporte une vanne-pilote réalisée en tant que vanne à 3-2 voies (48).

9. Dispositif selon la revendication 8, caractérisé en ce que le fond du vérin hydraulique (24) communique avec l'arrivée d'huile sous pression lorsque la vanne-pilote (48) est dans une position de commande (a) enclenchée de préférence à la main, et avec le réservoir d'huile (51) lorsque la vanne-pilote (48) est dans une position de repos (b) centrée par un ressort.

10. Dispositif selon l'une des revendications 1 à 9, caractérisé en ce que l'organe de réglage hydraulique (22) présente un régulateur de débit influant sur l'alimentation en huile sous pression de l'unité de commande hydraulique (20), qui est de préférence réalisé en tant que soupape d'étranglement réglable (50).

11. Dispositif selon l'une des revendications 1 à 10, caractérisé en ce qu'en position de fermeture, le clapet (16) peut être appuyé contre une bague d'étanchéité par une rampe de contact (61) d'une butée (60) située sur le fond du réceptacle.
